# DEMANDE DE BREVET EUROPEEN

(11) **EP 4 738 604 A1**
(43) Date de publication de la demande: **06.05.2026**
(21) Numéro de dépôt: 25207132.9
(22) Date de dépôt: 07.10.2025
(51) Int. Cl.: H01Q 1/34

(54) **SYSTÈME ET PROCÉDÉ DE COMMUNICATION SOUS-MARINE**

(30) Priorité: 29.10.2024 FR 2411814
(71) Demandeur: Exail Robotics, 83130 La Garde (FR)
(72) Inventeur: FALCOU, FRANCOIS, 83130 LA GARDE (FR)
(74) Mandataire: Santarelli

(57) **Abrégé**

L'invention concerne un système de communication sous-marine configuré pour transmettre des données entre un véhicule sous-marin (100-1) et un dispositif distant et/ou un autre véhicule sous-marin (100-2), comportant un câble rayonnant (115) présentant une première extrémité et une deuxième extrémité opposée à la première extrémité, un dispositif d'immersion du câble rayonnant fixé à la première extrémité du câble rayonnant, un élément de guidage du câble rayonnant fixé à la deuxième extrémité du câble rayonnant, un modem (120) connecté au câble rayonnant, un module de réception-transmission (125) connecté au modem, avec le modem et le module de réception-transmission qui sont configurés pour transmettre, sous forme d'un signal guidé à travers le câble rayonnant, des données reçues par le module de réception-transmission et/ou pour transmettre, via le module de réception-transmission, des données obtenues d'un signal guidé reçu du câble rayonnant.

## Description

### DOMAINE TECHNIQUE DE L'INVENTION

L'invention concerne un système de communication sous-marine configuré pour transmettre des données entre un véhicule sous-marin et un dispositif distant et/ou un autre véhicule sous-marin.

L'invention concerne en outre un procédé de communication pour véhicule sous-marin mis en œuvre dans un tel système.

### ÉTAT DE LA TECHNIQUE

Des véhicules sous-marins, avec ou sans pilote, par exemple des « drones » sous-marins (ou AUVs, sigle de *Autonomous Underwater Vehicles* en terminologie anglo-saxonne), sont notamment employés pour effectuer des missions de reconnaissance et de surveillance sous-marines, notamment des fonds. Ces véhicules ou drones sous-marins peuvent opérer de façon solitaire ou en flottille.

Ces véhicules sont pourvus de capteurs, par exemple de sonars et/ou de caméras, pour effectuer des mesures qui servent à analyser un environnement, par exemple la topographie d'un lieu, et/ou à détecter des objets ou détecter des situations anormales telles qu'une fuite sur un conduit.

Pour des raisons de performances, notamment d'autonomie, l'analyse est souvent effectuée dans un dispositif distant.

Même si souvent, il n'est pas nécessaire de transmettre en temps réel les données brutes, c'est-à-dire des données non traitées issues des capteurs, vers une station distante, un besoin opérationnel peut nécessiter une transmission périodique d'échantillons représentatifs de données captées pour commencer une analyse avant la fin de la mission.

Cela peut permettre de vérifier le bon fonctionnement du drone sous-marin, et/ou de corriger une mission, par exemple en modifiant la trajectoire du drone sous-marin.

Dans certaines circonstances, il peut même être souhaitable d'établir un lien de communication haut débit entre le ou les drones sous-marins et une ou plusieurs bases opérationnelles pour interpréter les données mesurées et, le cas échéant, adapter la mission en cours. Il peut également y avoir un besoin de partager des informations entre les véhicules ou drones sous-marins pour optimiser la mission.

Pour réaliser une communication sous-marine entre véhicules ou drones sous-marins ou entre un véhicule ou un drone sous-marin et un dispositif distant, on connaît des systèmes de communications sous-marines de type acoustique utilisant la transmission d'une onde acoustique. Ces systèmes permettent une communication sous l'eau sur des distances importantes, pouvant aller jusqu'à plusieurs dizaines de kilomètres, mais ils sont sensibles aux perturbations et peuvent présenter des performances limitées pour la transmission de données avec de hauts débits.

Il existe également des solutions de communications électromagnétiques à très basse fréquence (aussi connues sous le nom de *Very Low Frequency* ou VLF en terminologie anglo-saxonne) ou à extrêmement basse fréquence (aussi connues sous le nom de *Extremely Low Frequency* ou ELF en terminologie anglo-saxonne) permettant de communiquer entre des dispositifs sous-marins.

On connaît également des systèmes de communication utilisant la technologie WiFi^{™} comme décrit, par exemple, dans le document intitulé « Contactless data transfer for autonomous underwater vehicle docking station », P.J. Bouvet et al., OCEANS 2021, Sept. 2021, San Diego, CA, USA ; ainsi que des systèmes de communication par induction ou même optiques.

Ces systèmes connus peuvent être complexes et présenter des performances très limitées, voire aléatoires, sur de grandes portées, conduisant à des débits très faibles, de l'ordre de quelques dizaines de bits par seconde, qui ne permettent généralement pas la transmission suffisamment rapide de données et/ou de commandes.

En outre, lorsque des véhicules ou des drones sous-marins d'une flottille doivent échanger des données entre eux et/ou avec un dispositif distant, les communications peuvent être encore plus difficiles.

### EXPOSÉ DE L'INVENTION

La présente invention vise à fournir un système de communication sous-marine, d'un type similaire à ceux décrits ci-dessus, qui soit particulièrement performant pour établir une communication facile, rapide et à haut débit entre des véhicules ou drones sous-marins et/ou entre des véhicules ou drones sous-marins et des stations distantes, tout en étant commode dans son utilisation et économique.

À cet effet, l'invention a pour objet un système de communication sous-marine configuré pour transmettre des données entre un véhicule sous-marin et un dispositif distant et/ou un autre véhicule sous-marin, le système de communication comportant un câble rayonnant présentant une première extrémité et une deuxième extrémité opposée à la première extrémité, un dispositif d'immersion du câble rayonnant, notamment un flotteur ou un drone aérien, fixé à la première extrémité du câble rayonnant et configuré pour immerger le câble rayonnant, un élément de guidage du câble rayonnant, notamment un lest, fixé à la deuxième extrémité du câble rayonnant et configuré pour tendre le câble rayonnant par la deuxième extrémité, un modem connecté au câble rayonnant, un module de réception-transmission connecté au modem, avec le modem et le module de réception-transmission qui sont configurés pour transmettre, sous forme d'un signal guidé à travers le câble rayonnant, des données reçues par le module de réception-transmission et/ou pour transmettre, via le module de réception-transmission, des données obtenues d'un signal guidé reçu du câble rayonnant.

Un tel système de communication sous-marine permet établir une communication facile, rapide, unidirectionnelle ou bidirectionnelle et à haut débit entre des véhicules ou drones sous-marins et/ou entre des véhicules ou drones sous-marins et des stations distantes, tout en étant commode dans son utilisation et économique tant à la fabrication qu'à l'installation.

En effet, les inventeurs ont déterminé que l'utilisation d'un tel câble rayonnant (aussi connu sous le nom de *leaky cable, radiating cable* ou *leaky feeders* en terminologie anglo-saxonne), généralement utilisé dans les tunnels pour maintenir une connexion radio entre un dispositif mobile situé à l'intérieur d'un tunnel et un dispositif extérieur, permettait l'établissement d'une communication rapide et à haut débit entre des véhicules ou drones sous-marins et/ou entre des véhicules ou drones sous-marins et des stations distantes.

Des caractéristiques préférées, simples, commodes et économiques du système de communication sous-marine selon l'invention sont présentées ci-après.

Le système de communication sous-marine peut comprendre en outre au moins une butée de positionnement agencée entre la première extrémité et la deuxième extrémité du câble rayonnant et configurée pour recevoir en appui l'au moins un véhicule sous-marin.

Le module de réception-transmission peut être fixé sur le dispositif d'immersion du câble rayonnant.

Le module de réception-transmission peut être monté dans une cavité du dispositif d'immersion du câble rayonnant.

Le modem peut être monté dans la cavité du dispositif d'immersion du câble rayonnant et directement connecté au module de réception-transmission.

Le modem peut être fixé à la première extrémité du câble rayonnant et configuré pour être immergé avec le câble rayonnant, le système de communication sous-marine comportant en outre un câble de communication connectant le modem et le module de réception-transmission et étant configuré pour être au moins partiellement immergé.

Le module de réception-transmission peut comprendre un émetteur-récepteur.

Le système de communication sous-marine peut comprendre un câble de support configuré pour supporter au moins le câble rayonnant.

L'invention concerne aussi, selon un deuxième aspect, un procédé de communication pour véhicule sous-marin mis en œuvre dans un système de communication sous-marine tel que décrit précédemment, le procédé comportant les étapes de détecter un câble rayonnant, déplacer le véhicule sous-marin en direction du câble rayonnant, et échanger des données via le câble rayonnant.

Le procédé peut comporter l'étape d'accrocher le véhicule sous-marin au câble rayonnant.

### BRÈVE DESCRIPTION DES FIGURES

L'invention, selon un exemple de réalisation, sera bien comprise et ses avantages apparaitront mieux à la lecture de la description détaillée qui suit, donnée à titre indicatif et nullement limitatif, en référence aux dessins annexés.
La figure 1 représente un système de communication sous-marine configuré pour transmettre des données entre un véhicule sous-marin et un dispositif distant, selon un mode de réalisation de l'invention.
La figure 2 illustre schématiquement une section d'un câble rayonnant pouvant être utilisé dans un système de communication sous-marine selon l'invention.
La figure 3, la figure 4 et la figure 5 illustrent schématiquement un système de communication sous-marine configuré pour transmettre des données entre un ou plusieurs véhicules sous-marins entre eux et/ou avec un dispositif distant, selon différents modes de réalisation de l'invention.
La figure 6 est un bloc-diagramme montrant un exemple d'étapes mises en œuvre dans un véhicule sous-marin pour échanger des données dans un système de communication sous-marine illustré sur les figures 1 et 3 à 5.

### DESCRIPTION DÉTAILLÉE DE L'INVENTION

La figure 1 représente un système de communication sous-marine configuré pour transmettre des données entre un véhicule sous-marin 100, tel qu'un drone sous-marin, et un dispositif distant qui est ici un navire de surface 105.

Le système de communication sous-marine comprend un câble rayonnant 115 présentant une première extrémité et une deuxième extrémité opposée à la première extrémité.

Le système de communication sous-marine comprend un modem 120 (modulateur-démodulateur) connecté au câble rayonnant 115.

En particulier, le modem 120 est fixé et connecté à la première extrémité du câble rayonnant 115 et configuré pour être immergé avec le câble rayonnant 115.

Le système de communication sous-marine comprend un module de réception-transmission 125 connecté au modem 120. En particulier, le module de réception-transmission 125 comprend ici un émetteur-récepteur.

Le système de communication sous-marine comprend en outre un câble de communication 130 connecté au modem 120 et au module de réception-transmission 125.

En d'autres termes, le modem 120 est connecté dans l'exemple illustré au module de réception-transmission 125 via le câble de communication 130.

En variante, le système de communication sous-marine peut être dépourvu d'un câble de communication, le modem étant par exemple directement connecté au module de réception-transmission.

Le véhicule sous-marin 100 peut ici échanger des données avec le navire de surface 105.

A ces fins, le véhicule sous-marin 100 est équipé d'un modem (modulateur-démodulateur) 110 relié à une antenne (non représentée) pour recevoir et transmettre des données via le câble rayonnant 115 lui-même relié au modem 120.

Le câble rayonnant 115 peut être perçu comme une antenne très longue capable de transformer un signal guidé en signal rayonnant, et inversement.

Des données peuvent alors être échangées entre le module de réception-transmission 125 et un émetteur-récepteur installé sur le navire de surface 105 et relié à un système d'information (aussi appelé système de traitement de l'information), par exemple en utilisant des technologies de communication sans fil standard.

De façon similaire, le module de réception-transmission 125 peut échanger des données avec un système d'information terrestre, par exemple à l'aide d'une communication par satellite.

Dans un exemple de réalisation, lorsqu'une communication doit être établie en profondeur avec un véhicule sous-marin pour échanger des données avec un dispositif distant, par exemple un véhicule de surface 105 ou une station terrestre, le câble de communication 130 permet de limiter la longueur du câble rayonnant 115, ce dernier étant plus sensible aux perturbations que le câble de communication 130.

Le système de communication sous-marine comprend un dispositif d'immersion du câble rayonnant, fixé à la première extrémité du câble rayonnant 115 et configuré pour immerger le câble rayonnant 115.

Le dispositif d'immersion du câble rayonnant 115 est ici formé par un flotteur (aussi appelé bouée) 135.

Dans l'exemple illustré, le module de réception-transmission 125 est fixé au flotteur 135 ou monté dans une cavité de celui-ci.

En d'autres termes, le modem 120 est ici agencé à distance du module de réception-transmission 125 et du flotteur 135.

En variante, le modem peut être fixé sur le flotteur ou être logé dans une cavité de celui-ci.

Le système de communication sous-marine comprend un élément de guidage du câble rayonnant 115 fixé à la deuxième extrémité du câble rayonnant 115 et configuré pour tendre le câble rayonnant 115 par la deuxième extrémité.

L'élément de guidage est ici formé par un lest 140.

Le système de communication sous-marine comprend ici en outre un câble de support (non représenté) configuré pour supporter au moins l'un du câble rayonnant 115, du modem 120 et du câble de communication 130.

Une partie supérieure du câble de support peut être fixé au flotteur 135 et une partie inférieure du câble de support peut être fixé au lest 140.

En d'autres termes, le lest 140 joue un rôle de guidage (notamment par gravité) du câble rayonnant 115 et/ou du câble support.

Le câble rayonnant 115 peut ainsi être tendu verticalement à l'aplomb du flotteur 135, facilitant son approche par le véhicule sous-marin 100.

On notera que le câble rayonnant et/ou le câble de communication peuvent aussi être des câbles de support, pourvus par exemple d'une structure de renfort.

Par exemple, le modem 110 équipant le véhicule sous-marin 100 est positionné à l'avant de ce dernier, l'avant du véhicule sous-marin 100 étant en outre pourvu de moyens de détection de câble et de moyens d'accroche, comme décrits par exemple dans la demande de brevet EP 3 197 768.

Pour permettre au véhicule sous-marin 100 d'éviter d'avoir à contrôler sa position lorsqu'il est accroché au câble rayonnant 115 (ou au câble de support le supportant), le câble rayonnant 115, ou le câble de support, peut être équipé d'une butée 145 agencée entre la première extrémité et la deuxième extrémité du câble rayonnant 115, sur laquelle le véhicule sous-marin 100 peut venir en appui.

Lorsqu'il est accroché au câble rayonnant 115, ou au câble de support le supportant, le véhicule sous-marin 100 peut transmettre des données, par exemple des données issues d'un ou plusieurs capteurs 150 tels qu'un sonar, ou recevoir des données, par exemple des données de mission, via le câble rayonnant 115.

Le flotteur 135 peut être utilisé pour remplir plusieurs fonctions. En particulier, il peut permettre la mise en sécurité d'un véhicule sous-marin en cas de récupération impossible par exemple du fait de l'état de la mer, d'une panne du navire porteur ou en cas de non-maîtrise de la date de récupération, notamment en cas d'indisponibilité du navire porteur). Il peut également permettre la sécurisation de la récupération sur de longues opérations et la création de points de récupérations intermédiaires, par exemple du fait d'une autonomie insuffisante ou d'une modification de mission. Il peut en outre permettre de maintenir un véhicule sous-marin, qu'il soit lourd ou léger dans l'eau, à une immersion de sécurité vis-à-vis des bâtiments de surface. Un véhicule sous-marin peut rester accroché (on dit aussi « *docké* ») en toute sécurité à un système de communication sous-marine.

Le flotteur 135 peut en outre comprendre des moyens de localisation et transmettre des informations de localisation à un véhicule sous-marin pour améliorer la navigation de ce dernier.

Par ailleurs, le flotteur 135 peut être utilisé pour signaler la présence d'un ou plusieurs véhicules sous-marins dans le trafic maritime.

Un point d'accès peut aussi être utilisé pour permettre une communication entre plusieurs véhicules sous-marins, chaque véhicule sous-marin établissant un canal de communication avec le point d'accès.

Le point d'accès, par exemple de type WiFi^{™} ou conforme au standard IEEE 802.11, peut notamment être associé au module de réception-transmission 125 et être intégré au flotteur 135.

La figure 2 illustre schématiquement une section d'un câble rayonnant pouvant être utilisé dans un système de communication sous-marine selon l'invention.

Le câble rayonnant 115 est ici un câble coaxial comprenant une ligne de transmission formée d'une âme conductrice 200 et d'un blindage formé à l'aide d'une couche conductrice extérieure 205.

L'âme conductrice et le blindage sont isolés l'un de l'autre par un diélectrique 210.

Le câble rayonnant 115 est protégé par une gaine extérieure 215.

Par exemple, l'âme centrale peut être réalisée en cuivre ou à base de cuivre et être monobrin ou multibrins.

Le blindage peut, par exemple, être réalisé à partir d'une tresse de cuivre.

La couche conductrice extérieure 205 comprend un ensemble d'ouvertures référencées 220 à travers lesquelles une partie de l'énergie transportée par l'âme conductrice peut être évacuée sous forme de radiation, ou à travers lesquelles une partie d'une radiation extérieure peut être reçue par l'âme conductrice.

La disposition des ouvertures, par exemple ménagées régulièrement sur le câble rayonnant, et leurs géométries sont choisies en fonction des caractéristiques requises, notamment en termes de puissance d'émission / réception, en termes d'orientation d'émission / réception par rapport à la présence d'un véhicule sous-marin, etc.

Ces caractéristiques peuvent varier en fonction des sections du câble rayonnant et les ouvertures peuvent alors être arrangées par groupes et/ou par sections.

Lorsque le câble rayonnant, ou le câble de support, comprend une ou plusieurs butées, la position des ouvertures réalisées dans la couche conductrice extérieure 205 est, de préférence, déterminée selon la position de ces butées.

La figure 3 illustre schématiquement un exemple de système de communication sous-marine entre deux véhicules sous-marins, par exemple deux drones sous-marins, et entre un véhicule sous-marin et un dispositif distant.

Le système de communication sous-marine comprend un tel câble rayonnant 115 permettant l'établissement d'une communication à haut-débit à courte distance et qui est connecté au modem 120, lui-même connecté au module de réception-transmission 125 via le câble de communication 130.

Le modem 120 permet de démoduler un signal guidé qui est reçu à travers le câble rayonnant 115 en un signal qui peut être transmis par le module de réception-transmission 125.

Le modem 120 permet également de moduler un signal reçu via le module de réception-transmission 125 en un signal guidé transmis par le câble rayonnant 115, ce signal guidé étant transformé en signal rayonnant, i.e. provoquant l'émission d'un signal radio via les ouvertures réalisées dans le câble rayonnant 115.

Pour échanger des données à travers le câble rayonnant 115, un véhicule sous-marin 100-1, par exemple un drone sous-marin, comprend une antenne 300-1 connectée à un modem 110-1, lui-même connecté à un bus de communication auquel peuvent également être connectés, par exemple, un microprocesseur 305-1 (ou CPU pour *Central Processing Unit* en terminologie anglo-saxonne), une ou plusieurs unités de mémoire 310-1 et une ou plusieurs unités d'entrée/sortie 315-1.

La ou les unités de mémoire 310-1 sont, par exemple, de type mémoire morte (ou ROM pour *Read Only Memory* en terminologie anglo-saxonne), mémoire vive (ou RAM pour *Random Access Memory* en terminologie anglo-saxonne) et/ou mémoire de masse (par exemple du type SSD pour *Solid State Device* en terminologie anglo-saxonne).

La ou les unités d'entrée/sortie peuvent notamment être connectées à un ou plusieurs capteurs 320-1 et/ou un ou plusieurs actionneurs 325-1.

Le modem 110-1 permet de démoduler un signal reçu de l'antenne 300-1 en un signal qui peut être traité par le microprocesseur 305-1. Le modem 110-1 permet également de moduler un signal reçu du microprocesseur 305-1 en un signal qui est ensuite transmis par l'antenne 300-1 sous forme d'un signal rayonnant.

La ou des unités de mémoire 310-1 peuvent stocker des instructions sous la forme de programme informatique. Ces instructions sont interprétées par le microprocesseur 305-1 pour mettre en œuvre un ou plusieurs procédés dans le véhicule sous-marin 100-1, par exemple pour le piloter, acquérir des données et/ou traiter des données acquises et/ou reçues.

Alternativement ou de façon complémentaire, une puce électronique programmable, telle qu'une puce FPGA (pour *Field-Programmable Gate Array* en terminologie anglo-saxonne), un SOC (pour *System On Chip* en terminologie anglo-saxonne), un GPU (pour *Graphics Processing Unit en* terminologie anglo-saxonne), ou un ASIC *(pour Application Specific Integrated Circuit* en terminologie anglo-saxonne) peut être utilisé.

Les SOC ou système sur puce sont des systèmes embarqués qui intègrent tous les composants d'un système électronique dans une puce unique.

Un ASIC est un circuit électronique spécialisé qui regroupe des fonctionnalités sur mesure pour une application donnée. Les ASIC sont généralement configurés lors de leur fabrication et ne peuvent être que simulés par l'utilisateur.

Les circuits logiques programmables de type FPGA sont des circuits électroniques reconfigurables par un utilisateur.

Le véhicule sous-marin 100-1 peut ainsi transmettre des données à un autre véhicule sous-marin 100-2 et/ou à un dispositif distant (non représenté) via le câble rayonnant 115, le modem 120 et le module de réception-transmission 125 qui peut jouer le rôle de point d'accès.

Le véhicule sous-marin 100-1 peut aussi recevoir des données du véhicule sous-marin 100-2 et/ou de ce dispositif distant.

La figure 4 illustre un système de communication sous-marine configuré pour transmettre des données entre des véhicules sous-marins et un dispositif distant.

Le système de communication sous-marine permet ici des échanges de données entre un premier véhicule sous-marin 100-1 et un dispositif distant, entre un second véhicule sous-marin 100-2 et le dispositif distant, et entre le premier véhicule sous-marin 100-1 et le second véhicule sous-marin 100-2.

Le premier véhicule sous-marin 100-1 et le deuxième véhicule sous-marin 100-2 sont pourvus chacun d'une antenne et d'un modem (non représentés), et le dispositif distant est pourvu d'un émetteur-récepteur (non représenté).

Dans l'exemple illustré, le premier véhicule sous-marin 100-1 et le deuxième véhicule sous-marin 100-2 sont des drones sous-marins, tandis que le dispositif distant est ici un navire de surface 105.

Le système de communication sous-marine comprend un câble rayonnant 115 qui est directement relié, par la première extrémité, à un flotteur 135' qui comprend un modem et un module de réception-transmission (non représentés).

La deuxième extrémité du câble rayonnant 115 est fixée à un lest 140 jouant un rôle de guidage, notamment par gravité, du câble rayonnant.

Le système de communication sous-marine comprend en outre un ensemble de butées de positionnement, ici quatre butées de positionnement référencées 145-1 à 145-4, permettant à des véhicules sous-marins de venir en appui.

Le câble rayonnant 115 comprend avantageusement une structure de renfort et/ou est associé à un câble de support pour supporter les différents éléments.

La figure 5 illustre un autre système de communication sous-marine pour échanger des données entre un véhicule sous-marin 100, tel qu'un drone sous-marin, et un dispositif distant.

Dans l'exemple illustré, le dispositif distant est le dispositif d'immersion du câble rayonnant 115, qui est ici un véhicule aérien 600, notamment un drone aérien ou un hélicoptère.

Le système de communication sous-marine comprend un câble rayonnant 115 qui est connecté, par la première extrémité, à un modem 120 lui-même connecté, via le câble de communication 130, à un module de réception-transmission (non représenté) du drone aérien 600.

La deuxième extrémité du câble rayonnant 115 est fixée à un lest 140 jouant un rôle de guidage du câble rayonnant 115, notamment par gravité et du fait de la vitesse de déplacement du drone aérien 600.

Le système de communication sous-marine comprend en outre un ensemble de butées de positionnement, ici deux butées de positionnement référencées 145-1 et 145-2, permettant à des véhicules sous-marins de venir en appui.

Le modem 120 permet au module de réception-transmission du drone aérien 600 de recevoir des données transmises via le câble rayonnant 115 sous forme de signal guidé et de transmettre des données sous forme d'un signal guidé via le câble rayonnant 115 pour permettre l'émission d'un signal radio correspondant.

Le câble rayonnant 115 et/ou le câble de communication 130 comprennent par exemple une structure de renfort et/ou sont associés à un câble de support pour supporter les différents éléments.

Dans des variantes non illustrées, l'antenne d'un véhicule sous-marin est positionnée sensiblement sur un côté du véhicule sous-marin, lequel est pourvu d'organes d'accrochage configurés pour s'accrocher au câble rayonnant pour communiquer avec un dispositif distant, sans utiliser de moyens de positionnement dynamique pour conserver une position particulière par rapport au câble rayonnant. Par exemple, un AUV (sigle de *Autonomous Underwater Vehicles* en terminologie anglo-saxonne) ayant une forme de torpille peut se mettre à la verticale pour communiquer avec un câble rayonnant disposé verticalement.

La figure 6 illustre un exemple d'étapes mises en œuvre dans un véhicule sous-marin, tel qu'un drone sous-marin, pour échanger des données via un système de communication sous-marine tel que décrit ci-dessus en référence aux figures 1 et 3 à 5.

La figure 6 illustre donc un procédé de communication comportant une étape de détection d'un câble rayonnant, par exemple à l'aide d'un sonar, et de contrôle d'actionneurs pour déplacer le véhicule sous-marin dans la direction du câble rayonnant (étape 800). Cette étape vise à amener l'antenne de communication du véhicule sous-marin (par exemple l'antenne 300-1 illustrée sur la figure 3) à proximité du câble rayonnant, par exemple à une distance inférieure à 50 cm, de préférence une distance inférieure à 10 cm.

Le procédé comporte une étape optionnelle d'accrochage du véhicule sous-marin au câble rayonnant ou à un câble de support associé (étape 805), par exemple en utilisant un mécanisme tel que celui décrit dans le brevet EP 2 551 185.

L'étape d'accrochage peut également comprendre une mise en butée. Par exemple, le système d'accrochage peut permettre au véhicule sous-marin de glisser le long du câble rayonnant ou du câble de support associé pour lui permettre de venir en butée du fait de son poids, de son mouvement ou du mouvement du câble rayonnant.

Lorsque le véhicule sous-marin est à proximité du câble rayonnant ou accroché à celui-ci, il peut alors communiquer avec un dispositif distant via le câble de communication (étape 810). Cette communication peut être établie à l'aide d'un protocole de communication sans fil standard, par exemple conforme au standard de communication WiFi^{™} ou IEEE 802.11, ou d'un protocole de communication sans fil spécifique.

Après que toutes les données à transmettre aient été transmises et/ou que toutes les données à recevoir aient été reçues, il est mis fin à la communication.

Lorsque la communication est terminée, c'est-à-dire à la fin de l'échange de données ou en cas de problème, le véhicule sous-marin peut s'éloigner du câble rayonnant, après s'en être décroché (étape 815) s'il y était accroché.

Les étapes illustrées sur la figure 6 peuvent par exemple être mises en oeuvre à l'aide des éléments 110-1 et 300-1 à 325-2 illustré sur la figure 3.

On notera qu'en fonction du mode de réalisation, certains actes, actions, évènements ou fonctions de chacune des méthodes décrites dans le présent document peuvent être effectués ou se produire selon un ordre différent de celui dans lequel ils ont été décrits, ou peuvent être ajoutés, fusionnés ou bien ne pas être effectués ou ne pas se produire, selon le cas. En outre, dans certains modes de réalisation, certains actes, actions ou évènements sont effectués ou se produisent concurremment et non pas successivement.

Plus généralement, l'invention ne se limite pas aux exemples décrits et représentés.

## Revendications

1. Système de communication sous-marine configuré pour transmettre des données entre un véhicule sous-marin (100, 100-1) et un dispositif distant et/ou un autre véhicule sous-marin (100-2), le système de communication comportant un câble rayonnant (115) présentant une première extrémité et une deuxième extrémité opposée à la première extrémité, un dispositif d'immersion du câble rayonnant formé par un flotteur (135, 135') ou un véhicule aérien (600), fixé à la première extrémité du câble rayonnant et configuré pour immerger le câble rayonnant, un élément de guidage du câble rayonnant formé par un lest (140), fixé à la deuxième extrémité du câble rayonnant et configuré pour tendre le câble rayonnant par la deuxième extrémité, un modem (120) connecté au câble rayonnant, un module de réception-transmission (125) connecté au modem, avec le modem et le module de réception-transmission qui sont configurés pour transmettre, sous forme d'un signal guidé à travers le câble rayonnant, des données reçues par le module de réception-transmission et pour transmettre, via le module de réception-transmission, des données obtenues d'un signal guidé reçu du câble rayonnant.

2. Système selon la revendication 1, comprenant en outre au moins une butée de positionnement (145-1,145-2,145-3,145-4) agencée entre la première extrémité et la deuxième extrémité du câble rayonnant et étant configurée pour recevoir en appui l'au moins un véhicule sous-marin.

3. Système selon l'une des revendications 1 et 2, selon lequel le module de réception-transmission est fixé sur le dispositif d'immersion du câble rayonnant.

4. Système selon l'une des revendications 1 et 2, selon lequel le module de réception-transmission est monté dans une cavité du dispositif d'immersion du câble rayonnant.

5. Système selon la revendication 4, selon lequel le modem est monté dans la cavité du dispositif d'immersion du câble rayonnant et directement connecté au module de réception-transmission.

6. Système selon l'une des revendications 3 et 4, selon lequel le modem est fixé à la première extrémité du câble rayonnant et configuré pour être immergé avec le câble rayonnant, le système de communication sous-marine comportant en outre un câble de communication (130) connectant le modem et le module de réception-transmission et étant configuré pour être au moins partiellement immergé.

7. Système selon l'une quelconque des revendications 1 à 6, selon lequel le module de réception-transmission comprend un émetteur-récepteur.

8. Système selon l'une des quelconque des revendications 1 à 7, comprenant en outre un câble de support configuré pour supporter au moins le câble rayonnant.

9. Procédé de communication pour véhicule sous-marin, mis en œuvre dans un système de communication sous-marine selon l'une quelconque des revendications 1 à 8, le procédé comportant une détection (800) du câble rayonnant, un déplacement du véhicule sous-marin en direction du câble rayonnant, et un échange (810) de données via le câble rayonnant.

10. Procédé selon la revendication 9, comportant en outre un accrochage (805) du véhicule sous-marin au câble rayonnant.
